# EUROPÄISCHE PATENTSCHRIFT

(11) **EP 0 391 135 B1**
(45) Veröffentlichungstag und Bekanntmachung des Hinweises auf die Patenterteilung: **24.11.1993**
(21) Anmeldenummer: 90105316.5
(22) Anmeldetag: 21.03.1990
(51) Int. Cl.: B65H 18/26

(54) **Verfahren zum Anwickeln von Bändern in Haspelanlagen**
Web winding device
Procédé pour enrouler des bandes

(30) Priorität: 05.04.1989 DE 3910991
(43) Veröffentlichungstag der Anmeldung: 10.10.1990
(73) Patentinhaber: SMS SCHLOEMANN-SIEMAG AKTIENGESELLSCHAFT, 40237 Düsseldorf (DE)
(72) Erfinder: Sudau, Peter, D-5912 Hilchenbach (DE); Rosenthal, Dieter, D-5241 Niederfischbach (DE)
(74) Vertreter: Müller, Gerd, Dipl.-Ing.

(56) Entgegenhaltungen:
- EP-A- 0 222 231
- PATENT ABSTRACTS OF JAPAN vol. 9, no. 155 (M-392)(1878) 29 Juni 1985,& JP-A-60 30522 (HITACHI SEISAKUSHO) 16 Februar 1985,

## Beschreibung

Die Erfindung betrifft ein Verfahren zur Steuerung von durch druckmittelbetätigbaren Zylindern verlagerbarer Andruckrolle beim Anwickeln von Bändern in Haspelanlagen, wobei der Bandanfang des einlaufenden Bandes beim Umlauf um den Haspeldorn erfaßt und verfolgt und seine jeweilige Position zur Positionierung der Andruckrollen verwertet wird, und die Andruckrollen jeweils vor dem Einlaufen des Bandanfangs sowie vor Beginn der nächsten Windungslage derart angehoben werden, daß der zwischen Andruckrolle und Haspeldorn gebildete Spalt die Stärke des bereits eingelaufenen Bandes um ein die Banddicke übersteigendes Maß überschreitet, sowie die Andruckrolle nach Passieren des Bandanfangs jeweils aus dieser Position gegen den Haspeldorn in Wirkstellung abgesenkt wird.

Eine derartige Steuervorrichtung ist zum Beispiel durch die DE-PS 33 18 031 bekanntgeworden. Nach dieser Druckschrift wird beim Aufwickeln von Bändern auf Bandhaspel der Bandanfang mittels Andruckrollen an den Bandhaspel angedrückt, um Beschädigungen am Band und an der Andruckrollen möglichst klein zu halten, werden die Andruckrollen vor dem Durchgang einer vom Bandanfang bewirkten Stufe auf einen Wert größer als das n-fache der Banddicke beabstandet, wobei n der Anzahl der im Bereich der jeweiligen Andruckrolle bereits auf dem Haspeldorn aufgebrachten Lagen des zu wickelnden Bandes entspricht. Nach Durchgang der vom Bandanfang bewirkten Stufe wird die jeweilige Andruckrolle auf Andruck umgeschaltet. Dieses Steuerverfahren ist unter der Bezeichnung "Step-Control" bekanntgeworden.

Es wurde festgestellt, daß sich durch Step-Control beim Wickeln von Bändern mit einer ca. 6mm übersteigenden Dicke befriedigende Wickelergebnisse erreichen lassen. Beim Wickeln dünner Bänder kann Step-Control jedoch nicht mehr überzeugen. Die auf Andruck umgeschalteten Andruckrollen pressen das dünne Band in die beim Spreizen des Haspeldorns zwischen den Segmenten des Bandhaspels entstehenden Vertiefungen, wodurch das Band ungewünschte Markierungen erhält. Große Teile des Bandanfangs werden dadurch Ausschuß. Hinzu kommt, daß die Andruckrollen bei jedem Absinken in die Vertiefungen zwischen den einzelnen Segmenten stark belastet werden, wodurch ein großer Verschleiß der Andruckrollen und erhebliche Lärmbelästigungen zu verzeichnen sind. Durch die unruhige Lage der Andruckrollen auf dem Haspel werden zudem die Anstellvorrichtungen für die Andruckrollen über Gebühr beansprucht.

Der Erfindung liegt die Aufgabe zugrunde, bestehende Verfahren zur Steuerung von durch druckmittelbetätigbaren Zylindern verlagerbarer Andruckrolle beim Anwickeln von Bändern in Haspelanlagen dahingehend zu verbessern, daß auch bei Wickeln von Bändern geringer Dicke die obengenannten Nachteile nicht auftreten.

Die Lösung dieser Aufgabe wird dadurch erreicht, daß der zwischen Andruckrolle und Haspeldorn in Wirkstellung gebildete Spalt mindestens auf das n-fache der Banddicke eingestellt wird, daß vorzugsweise ab Beginn der zweiten Lage durch Spreizen des Haspeldorns eine schlupffreie Anlage des Bandes am Haspeldorn herbeigeführt wird, wobei die Andruckrollen während der Spreizbewegung des Haspeldorns um das Maß der radialen Bewegung der Haspelsegmente vom Dorn beabstandet werden.

Dabei hat es sich bewährt, daß der gebildete Spalt in Wickelrichtung in Bandeinlaufrichtung von Andruckrolle zu Andruckrolle abnimmt und daß der jeweilige Sollwert der zwischen den Andruckrollen und dem Haspeldorn gebildeten Spalte so bemessen ist, daß die Andruckrollen einlaufendes Band umzulenken vermögen, jedoch keine radial gerichteten Kräfte gegen die Oberfläche des Haspeldorns bewirken.

Werden die Andruckrollen auf diese Weise in Wirkstellung gebracht, so ist sichergestellt, daß der Spalt zwischen den jeweiligen Andruckrollen und dem Haspeldorn genau auf die Banddicke bzw. geringfügig größer als die Banddicke eingestellt ist. Die Andruckrollen, die hier nur noch als Führungsrollen eingesetzt werden, bewegen das Band zwar möglichst nahe an den Haspeldorn heran, können es jedoch nicht mehr in die Vertiefungen zwischen den einzelnen Segmenten drücken. Das Band erhält dadurch keine Markierungen. Durch die Spreizbewegung des Haspeldorns wird ein schnelles, schlupffreies Anliegen des Bandes am Haspeldorn erreicht.

Alternativ kann die obengenannte Aufgabe auch dadurch gelöst werden, daß für die in Bandeinlaufrichtung letzte Andruckrolle eine Wirkstellung vorgesehen wird, welche des n-fache der Banddicke geringfügig unterschreitet, daß für die in Bandeinlaufrichtug vorletzte Andruckrolle eine Wirkstllung vorgesehen wird, die größer/gleich dem n-fachen der Banddicke ist, daß für die in Bandeinlaufrichtung vor den beiden letzten Andruckrollen angeordneten Andruckrollen Wirkstellungen vorgesehen sind, die ds n-fache der Banddicke um einen Zuschlag überschreiten, daß der Zuschlag entgegengesetzt der Bandeinlaufrichtung von Andruckrolle zu Andruckrolle steigt, und daß vorzugsweise ab Beginn der zweiten Lage durch Spreizen des Haspeldorns eine schlupffreie Anlage des Bandes am Haspeldorn herbeigeführt wird, wobei die Andruckrollen während der Spreizbewegung des Haspeldorns um das Maß der radialen Bewegung der Haspelsegmente vom Dorn beabstandet werden.

Durch diese vorgegebenen Wirkstellungen der Andruckrollen wird erreicht, daß nur noch eine Andruckrolle das Band mit minimaler Kraft gegen den Haspeldorn drückt, und daß die übrigen in Wirkstellung gebrachten Andruckrollen einen Einlauftrichter bilden, der das Band möglichst nahe an den Haspeldorn heranführt und anlegt.

Von Vorteil ist, wenn die Höhe der Position vor Einlaufen des Bandanfangs bzw. vor Beginn der nächsten Wicklungslage in Einlaufrichtung des Bandes von Andruckrolle zu Andruckrolle abnimmt. Dadurch wird schon beim Einlaufen des Bandes ein Einlauftrichter gebildet, durch den das Band optimal an den Haspeldorn herangeführt wird. Das Inwirkstellungbringen der Andruckrollen verengt diesen Trichter noch weiter.

Vorteilhaft ist, daß die Andruckrollen positionsgeregelt in abgehobene Position und kraftgeregelt in Wirkstellung gebracht werden. Dabei ist es angebracht, wenn der Kraftregelkreis vorzugsweise proportional geregelt ist, wenn die Kraft-Sollwertvorgabe der Bandführungskraft entspricht und wenn bei Erreichen der vorgegebenen Bandführungskraft der Istwert des Positionsregelkreises als Basiswert gesetzt wird, auf den der nächste Sprung in die angehobene Position als neuer Gesamt-Sollwert aufaddiert wird.

Dadurch wird erreicht, daß auch bei Auftreten von Mehrfachfaltungen des Bandes nach Erreichen der vorgegebenen Bandführungskraft keine zusätzlichen Andruckkräfte auf das Band und damit auf den Haspeldorn ausgeübt werden. Der Istwert des Positionsregelkreises wird bei jedem neu eingestellten Spalt zwischen Andruckrolle und Haspeldorn sobald der Kraftsollwert und der Kraftistwert jeweils gleich ist als Basiswert gesetzt, auf den der nächste Sprung jeweils aufaddiert wird. so daß auch bei Mehrfachfaltungen die Sprunghöhe der Andruckrollen, die auf die Andruckrolle folgen, welche die erste Mehrfachfaltung passiert hat, wieder auf den vorgegebenen bandeigenen Sollwert abgehoben werden kann.

Um die Beschädigung des Bandes und der Andruckrollen sowie deren Anstellvorrichtungen zu verhindern, besteht auch die Möglichkeit, zumindest die in Bandeinlaufrichtung letzte Andruckrolle positions- und dieser Regelung unterlagert kraftgeregelt anzustellen. Dadurch lassen sich minimale Andruckkräfte realisieren, die eine Beschädigung des Bandes sowie der Haspeleinrichtungen verhindert.

Es hat sich bewährt, daß die Position des Bandanfangs mittels eines Bandverfolgungssystems laufend bestimmt wird, daß das Bandverfolgungssystem durch einen Beschleunigungsgeber und/oder eine Kraftmeßdose am Ausgangstreiber der dem Haspel vorgelagerten Walzlinie bzw. durch einen den Bandanfang berührungslos erfassenden Schalter gestartet wird, daß das Bandverfolgungssystem über an den Andruckrollen angeordneten Beschleunigungsgebern und/oder Kraftmessern vom einlaufenden Band synchronisiert wird und daß die Position des Bandanfanges aus der Umfangsgeschwindigkeit der Treiberrolle aus der Banddicke sowie den geometrischen Abmessungen der Haspelanlage errechnet wird.

Nachahmenswert ist, daß der Haspeldorn positionsgeregelt gespreizt wird und daß dem Positionsregelkreis das Maß für die radiale Beabstandung der Andruckrollen vom Haspeldorn entnommen wird.

Dadurch läßt sich das genaue Maß für die radiale Beabstandung der Andruckrollen ermitteln, so daß die Andruckrollen auch während der Spreizbewegung des Dorns keine Kräfte bzw. genau die vorgegebenen Kräfte auf den Haspeldorn ausüben. Hinzu kommt, daß Coils mit genau bestimmbarem Innendurchmesser gewickelt werden können.

Sollten Fehler im Bandverfolgungssystem vorliegen, bzw. Mehrfachfaltungen des Bandes vorkommen, so kann es sich auch empfehlen, daß in Abhängigkeit vom Überschreiten vorgegebener Schwellwerte der an den Andruckrollen durch die Kraftmesser gemessenen, vom Band bewirkten Kräfte alle Andruckrollen entsprechend weit zum Haspeldorn beabstandet werden, und daß beim weiteren Überschreiten des oder der Schwellwerte die Andruckrollen vollständig vom Haspeldorn abgeschwenkt werden. Dadurch können Beschädigungen der Haspeleinrichtung und des Bandes möglichst klein gehalten werden.

Ein in der Figur dargestelltes Ausführungsbeispiel, an dem die erfindungsgemäße Steuerung erläutert werden soll, wird nachstehend näher beschrieben.

Die Figur zeigt einen offen dargestellten Treiber 1, dem in Bandlaufrichtung eine nicht gezeigte Führung für das Band 2 nachgeordnet ist. Ebenfalls in Bandlaufrichtung hinter dem Treiber 1 ist ein berührungslos arbeitender Schalter 3, z.B. eine Lichtschranke oder ein Düse-Prallplatte-System angeordnet. Dem Haspeldorn 4 sind Andruckrollen 5, 6, 7 und 8 zugeordnet. Die Andruckrollen 5, 6, 7, 8 sind über Hydraulikzylinder 9, 9', 9'', 9''' in abgehobene Position bzw. in Wirkstellung bringbar. Die Hydraulikzylinder 9, 9', 9'', 9''' besitzen Kraftmesser 10, 10', 10'', 10'''und Positionsgeber 11, 11', 11'', 11'''.

Im folgenden wird die Funktion der erfindungsgemäßen Steuerung beschrieben. Alle für die Berechnung der Position des Bandanfangs notwendigen, haspelsystemeigenen Abmessungen sind im Rechner des nicht dargestellten Bandverfolgungssystems abgelegt. Lediglich die Banddicke des zu wickelnden Bandes 2 wird in den Rechner eingegeben.

Sobald das Band 2 den Schalter 3 passiert hat, wird der Treiber 1 zu gestellt und der Rechner, und damit die laufende Berechnung der Position des Bandanfangs gestartet. Die Andruckrollen 5, 6, 7, 8 sind auf ihre in der Figur gezeigte Position eingestellt, bei der der Spalt zwischen den jeweiligen Andruckrollen 5, 6, 7, 8 und dem Haspeldorn 4 um einen im Rechner abgelegten Betrag größer als die Banddicke ist, wobei der Spalt in Bandeinlaufrichtung von Andruckrolle zu Andruckrolle abnimmt und für die Andruckrolle 5 bspw. 2,5 mal der Banddicke entspricht. Aus der Umfangsgeschwindigkeit der Treiberrollen läßt sich die Bandgeschwindigkeit ableiten.

Trifft der Bandanfang auf die nicht gezeigte Umlenkschale von Rolle 5, so wird der über den Kraftmesser 10 ermittelte Kraftimpuls zur Synchronisation der errechneten und der tatsächlichen Position des Bandanfangs benutzt. Über diese Umlenkschale wird der Bandanfang zur Andruckrolle 6 hin gebogen. Entsprechend wird der Bandanfang weiterhin zur Rolle 7 und zur Rolle 8 gebogen. Hat der Bandanfang entsprechend der im Bandverfolgungssystem errechneten Position die Andruckrolle 8 passiert, so wird die Andruckrolle 5 mittels des Zylinders 9 für die zweite Wicklungslage positionsgeregelt in Position gelt in Wirkstellung gebracht. Gleichzeitig werden die Andruckrollen 6, 7, 8 kraftgeregelt in Wirkstellung gebracht. Dabei nehmen die Kraftsollwerte in Bandeinlaufrichtung von Andruckrolle zu Andruckrolle zu, wobei die Kraftsollwerte jedoch nie so eingestellt werden, daß Anpreßkräfte auf den Haspeldorn 4 wirken.

Sobald die vom Bandanfang bewirkte Stufe die Andruckrolle 5 passiert hat, wird diese in Wirkstellung gebracht. Diese Wirkstellung überschreitet das Maß der zweifachen Dicke des Bandes 2 um den im Rechner abgelegten Zuschlag.

Nachdem die Stufe die Andruckrolle 5 passiert hat, wird der Haspeldorn 4 über einen Positionsregelkreis 12 gespreizt.

Entsprechend abgehoben und wieder in Wirkstellung gebracht werden die Andruckrollen 6, 7 und 8 beim Aufwickeln der zweiten Windung. Dabei wird die Wirkstellung sowie die abgehobene Position der Andruckrollen 5, 6, 7, 8 jeweils um das Maß, welches der Haspeldorn, während die zweite Windung gespreizt wird, korrigiert.

Sollte es während des Anwickelns zu Fehlern in der Berechnung des Bandanfangs kommen, die bewirken, daß der Bandanfang bzw. ein durch diesen bewirkten Stufe auf eine nicht in abgehobene Position gebrachte Andruckrolle 5, 6, 7, 8 stößt, so wird in einem der Kraftmesser 10, 10', 10'', 10''' eine Kraftspitze gemessen. Überschreitet diese Kraftspitze vorgegebene Schwellwerte, so werden die Andruckrollen in Abhängigkeit der Höhe des überschrittenen Schwellwertes vom Haspeldorn beabstandet. Wird an der in Wickelrichtung nächsten Andruckrolle abermals eine Kraftspitze gemessen, so werden die Andruckrollen 5, 6, 7, 8 vollständig vom Haspeldorn abgeschwenkt.

### Liste der Bezugszeichen

- 1: Treiber
- 2: Band
- 3: Schalter
- 4: Haspeldorn
- 5: Andruckrolle
- 6: Andruckrolle
- 7: Andruckrolle
- 8: Andruckrolle
- 9, 9', 9'', 9''': Hydraulikzylinder
- 10, 10', 10'', 10''': Kraftmesser
- 11, 11', 11'', 11''': Positionsgeber
- 12: Positionsregelkreis

## Patentansprüche

1. Verfahren zur Steuerung von druckmittelbetätigbaren Zylindern verlagerbarer Andruckrolle beim Anwickeln von Bändern in Haspelanlagen, wobei der Bandanfang des einlaufenden Bandes beim Umlauf um den Haspeldorn erfaßt und verfolgt und seine jeweilige Position zur Positionierung der Andruckrollen verwertet wird, und die Andruckrollen jeweils vor dem Einlaufen des Bandanfangs sowie vor Beginn der nächsten Wicklungslage derart angehoben werden, daß der zwischen Andruckrolle und Haspeldorn gebildete Spalt die Stärke des bereits eingelaufenen Bandes um ein die Banddicke übersteigendes Maß überschreitet, sowie die Andruckrolle nach Passieren des Bandanfangs jeweils aus dieser Position gegen den Haspeldorn in Wirkstellung abgesenkt wird,
**dadurch gekennzeichnet,**
daß der zwischen Andruckrolle (5, 6, 7, 8) und Haspeldorn (4) in Wirkstellung gebildete Spalt mindestens auf das n-fache der Banddicke eingestellt wird, wobei n der Anzahl der im Bereich der jeweiligen Andruckrolle bereits auf den Haspeldorn aufgebrachten Lagen des zu wickelnden Bandes entspricht,
daß vorzugsweise ab Beginn der zweiten Lage durch Spreizen des Haspeldorns (4) eine schlupffreie Anlage des Bandes (2) am Haspeldorn (4) herbeigeführt wird, wobei die Andruckrollen (5, 6, 7, 8) während der Spreizbewegung des Haspeldorns (4) um das Maß der radialen Bewegung der Haspelsegmente vom Haspeldorn (4) beabstandet werden.

2. Verfahren nach Anspruch 1,
**dadurch gekennzeichnet,**
daß der gebildete Spalt in Wirkstellung in Bandeinlaufrichtung von Andruckrolle zu Andruckrolle abnimmt.

3. Verfahren nach Anspruch 1 oder 2,
**dadurch gekennzeichnet,**
daß der jeweilige Sollwert der zwischen den Andruckrollen (5, 6, 7, 8) und dem Haspeldorn (4) gebildeten Spalte so bemessen ist, daß die Andruckrollen (5, 6, 7, 8) einlaufendes Band (2) umzulenken vermögen, jedoch keine radial gerichteten Kräfte gegen die Oberfläche des Haspeldorns (4) bewirken.

4. Verfahren zur Steuerung von durch Druckmittel betätigbaren Zylindern verlagerbarer Andruckrolle beim Anwickeln von Bändern in Haspelanlagen, wobei der Bandanfang des einlaufenden Bandes beim Umlauf um den Haspeldorn erfaßt und verfolgt und seine jeweilige Position zur Positionierung der Andruckrollen verwertet wird, und die Andruckrollen jeweils vor dem Einlaufen des Bandanfangs sowie vor Beginn der nächsten Windung derart angehoben werden, daß der jeweils zwischen Andruckrolle und Haspeldorn gebildete Spalt die Stärke des bereits eingelaufenen Bandes um ein die Banddicke übersteigendes Maß überschreitet, sowie die Andruckrolle nach Passieren des Bandanfanges jeweils aus dieser Position gegen den Haspeldorn in Wirkstellung abgesenkt wird,
**dadurch gekennzeichnet,**
daß für die in Bandeinlaufrichtung letzte Andruckrolle (8) eine Wirkstellung vorgesehen wird, welche das n-fache der Banddicke geringfügig unterschreitet,
daß für die in Bandeinlaufrichtung vorletzte Andruckrolle (7) eine Wirkstellung vorgesehen wird, die größer/gleich der n-fachen der Banddicke ist,
daß für die in Bandeinlaufrichtung vor den beiden letzten Andruckrollen (8, 7) angeordneten Andruckrollen (6, 5) Wirkstellungen vorgesehen sind, die das n-fache der Banddicke um einen Zuschlag überschreiten,
daß der Zuschlag entgegengesetzt der Bandeinlaufrichtung von Andruckrolle (6) zu Andruckrolle (5) steigt,
und daß vorzugsweise ab Beginn der zweiten Lage durch Spreizen des Haspeldorns (4) eine schlupffreie Anlage des Bandes (2) am Haspeldorn (4) herbeigeführt wird, wobei die Andruckrollen (5, 6, 7, 8) während der Spreizbewegung des Haspeldorns (4) um das Maß der radialen Bewegung der Haspelsegmente vom Haspeldorn (4) beabstandet werden.

5. Verfahren nach mindestens einem der Ansprüche 1 bis 4,
**dadurch gekennzeichnet,**
daß die Höhe der Positionen vor Einlaufen des Bandanfangs bzw. vor Beginn der nächsten Wicklungslage in Einlaufrichtung des Bandes (2) von Andruckrolle zu Andruckrolle abnimmt.

6. Verfahren nach mindestens einem der
Ansprüche 1 bis 4,
**dadurch gekennzeichnet,**
daß die Andruckrollen (5, 6, 7, 8) vor Einlauf des Bandanfangs bzw. vor Beginn der nächsten Wicklungslage gleich hoch positioniert werden.

7. Verfahren nach mindestens einem der Ansprüche 1 bis 6,
**dadurch gekennzeichnet,**
daß die Andruckrollen (5, 6, 7, 8) positionsgeregelt in abgehobene Position und kraftgeregelt in Wirkstellung gebracht werden.

8. Verfahren nach Anspruch 7,
**dadurch gekennzeichnet,**
daß der Kraftregelkreis vorzugsweise proportional geregelt ist,
daß die Kraft-Sollwertvorgabe der Bandführungskraft entspricht und
daß bei Erreichen der vorgegebenen Bandführungskraft der Istwert des Positionsregelkreises als Basiswert gesetzt wird, auf den der nächste Sprung in die abgehobene Position als neuer Gesamt-Sollwert aufaddiert wird.

9. Verfahren nach mindestens einem der
Ansprüche 1 bis 6,
**dadurch gekennzeichnet,**
daß die Andruckrollen (5, 6, 7, 8) positionsgeregelt in Wirkstellung gebracht werden, wobei mindestens die in Bandeinlaufrichtung letzte Andruckrolle (8) positions-und kraftgeregelt angestellt wird.

10. Verfahren nach mindestens einem der
Ansprüche 1 bis 9,
**dadurch gekennzeichnet,**
daß die Position des Bandanfangs mittels eines Bandverfolgungssystems laufend bestimmt wird,
daß das Bandverfolgungssystem durch einen Beschleunigungsgeber und/oder eine Kraftmeßdose am Ausgangstreiber der dem Haspel vorgelagerten Walzlinie bzw. durch einen den Bandanfang berührungslos erfassenden Schalter (3) gestartet wird,
daß das Bandverfolgungssystem über an den Andruckrollen (5, 6, 7, 8) angeordneten Beschleunigungsgeber und/oder Kraftmesser (10, 10', 10'', 10''') vom einlaufenden Band (2) synchronisiert wird, und
daß die Position des Bandanfangs aus der Umfangsgeschwindigkeit der Treiberrolle (1), aus der Banddicke sowie den geometrischen Abmessungen der Haspelanlage errechnet wird.

11. Verfahren nach mindestens einem der
Ansprüche 1 bis 10,
**dadurch gekennzeichnet,**
daß der Haspeldorn (4) positionsgeregelt gespreizt wird und daß dem Positionsregelkreis (12) das Maß für die radiale Beabstandung der Andruckrollen (5, 6, 7, 8) vom Haspeldorn (4) entnommen wird.

12. Verfahren nach mindestens einem der
Ansprüche 1 bis 11,
**dadurch gekennzeichnet,**
daß in Abhängigkeit vom Überschreiten vorgegebener Schwellwerte der an den Andruckrollen (5, 6, 7, 8) über die Kraftmesser (10, 10', 10'', 10''') gemessenen, vom Band (2) bewirkten Kräfte alle Andruckrollen (5, 6, 7, 8) entsprechend weit vom Haspeldorn (4) beabstandet werden, und daß beim weiteren Überschreiten des bzw. der Schwellwerte die Andruckrollen (5, 6, 7, 8) vollständig vom Haspeldorn (4) abgeschwenkt werden.

## Claims

1. Method for the control of a pressure roller, which is displaceable by cylinders actuable by pressure medium, during the initial winding of strip in coiling plants, wherein the beginning of the entering strip is seized and tracked while encircling the coiling mandrel and its respective position is evaluated for the positioning of the pressure rollers and the pressure rollers are raised each time before the entry of the beginning of the strip as well as before the beginning of the next winding layer in such a manner that the gap formed between the pressure roller and the coiling mandrel exceeds the thickness of the already entered strip by an amount exceeding the strip thickness as well as the pressure roller is lowered out of this position into operative setting against the coiling mandrel each time after the passage of the beginning of the strip, characterised thereby, that the gap, which in the operative setting is formed between the pressure roller (5, 6, 7, 8) and the coiling mandrel (4), is set to at least n times the strip thickness, wherein n corresponds to the number of the layers of the strip to be coiled, which have already been applied onto the coiling mandrel (4) in the region of the respective pressure roller and that a slip-free bearing of the strip (2) against the coiling mandrel (4) is brought about by splaying of the coiling mandrel (4) preferably onwards from the beginning of the second layer, wherein the pressure rollers (5, 6, 7, 8) are spaced from the coiling mandrel (4) by the amount of the radial movement of the coiler segments during the splaying movement of the coiling mandrel (4).

2. Method according to claim 1, characterised thereby, that the formed gap in the operative setting reduces from pressure roller to pressure roller in the direction of entry of the strip.

3. Method according to claim 1 or 2, characterised thereby, that the respective target value of each of the gaps formed between the pressure rollers (5, 6, 7, 8) and the coiling mandrel (4) is so dimensioned that the pressure rollers (5, 6, 7, 8) are capable of deflecting the entering strip (2), but do not cause any forces directed radially against the surface of the coiling mandrel (4).

4. Method for the control of a pressure roller, which is displaceable by cylinders actuable by pressure medium, during the initial winding of strip in coiling plants, wherein the beginning of the entering strip is seized and tracked while encircling the coiling mandrel and its respective position is evaluated for the positioning of the pressure rollers and the pressure rollers are raised each time before the entry of the beginning of the strip as well as before the beginning of the next winding layer in such a manner that the gap formed between the pressure roller and the coiling mandrel exceeds the thickness of the already entered strip by an amount exceeding the strip thickness as well as the pressure roller is lowered out of this position into operative setting against the coiling mandrel each time after the passage of the beginning of the strip, characterised thereby, that an operative setting, which falls slightly below n times the strip thickness, is provided for the last pressure roller (8) in the direction of entry of the strip, that an operative setting, which is greater than or equal to n times the strip thickness, is provided for the penultimate pressure roller (7) in the direction of entry of the strip, that operative settings, which exceed n times the strip thickness by an addition, are provided for the pressure rollers (6, 5) arranged in front of the last two pressure rollers (8, 7), that the addition rises from pressure roller (6) to pressure roller (5) oppositely to the direction of entry of the strip and that a slip-free bearing of the strip (2) against the coiling mandrel (4) is brought about by splaying of the coiling mandrel (4) preferably onwards from the beginning of the second layer, wherein the pressure rollers (5, 6, 7, 8) are spaced from the coiling mandrel (4) by the amount of the radial movement of the coiler segments during the splaying movement of the coiling mandrel (4).

5. Method according to at least one of the claims 1 to 4, characterised thereby, that the height of the positions before the entry of the beginning of the strip or before the beginning of the next winding layer reduces from pressure roller to pressure roller in the direction of entry of the strip (2).

6. Method according to at least one of the claims 1 to 4, characterised thereby, that the pressure rollers (5, 6, 7, 8) are positioned to be equally high before the entry of the beginning of the strip or before the beginning of the next winding layer.

7. Method according to at least one of the claims 1 to 6, characterised thereby, that the pressure rollers (5, 6, 7, 8) are brought positionally regulated into the raised position and force-regulated into the operative setting.

8. Method according to claim 7, characterised thereby, that the force-regulating loop is preferably regulated proportionally, that the presetting of the target force value corresponds to the strip-guiding force and that, on reaching the preset strip-guiding force, the actual value of the position-regulating loop is set as the base value, to which the next step into the raised position is added as new total target value.

9. Method according to at least one of the claims 1 to 6, characterised thereby, that the pressure rollers (5, 6, 7, 8) are brought positionally regulated into the effective setting, whilst at least the last pressure roller (8) in the direction of entry of the strip is screwed down regulated in position and force.

10. Method according to at least one of the claims 1 to 9, characterised thereby, that the position of the beginning of the strip is continuously ascertained by means of a strip-tracking system, that the strip-tracking system is started either by an acceleration pick-up or by a force-measuring cell at the output driver of the rolling train disposed upstream of the coiler or by a switch (3) contactlessly detecting the beginning of the strip, that the strip-tracking system is synchronised by the entering strip (2) by way of acceleration pick-ups and/or force-measuring devices (10, 10', 10'', 10''') arranged at the pressure rollers (5, 6, 7, 8) and that the position of the beginning of the strip is computed from the peripheral speed of the driver roll (1), from the strip thickness as well as from the geometric dimensions of the coiling plant.

11. Method according to at least one of the claims 1 to 10, characterised thereby, that the coiling mandrel (4) is splayed in positionally regulated manner and that the measure for the radial spacing of the pressure rollers (5, 6, 7, 8) from the coiling mandrel (4) is derived from the position-regulating loop (12).

12. Method according to at least one of the claims 1 to 11, characterised thereby, that in dependence on the exceeding of preset threshold values of the forces caused by the strip (2) and measured at the pressure rollers (5, 6, 7, 8) by way of the force-measuring devices (10, 10', 10'', 10'''), all pressure rollers (5, 6, 7, 8) are spaced corresponding far from the coiling mandrel (4) and that the pressure rollers (5, 6, 7, 8) are pivoted away fully from the coiling mandrel (4) on the further exceeding of the or each threshold value.

## Revendications

1. Procédé pour le réglage de cylindres actionnés par un agent de pression de rouleaux de pression pouvant être déplacés, servant à enrouler des bandes dans des bobineuses, le début de la bande entrante étant saisi lorsqu'il enroule le mandrin et étant entraîné et sa position étant utilisée pour le positionnement des rouleaux de pression et les rouleaux de pression étant soulevés avant l'entrée du début de la bande et avant le début de la spire suivante de telle manière que la fente formée entre le rouleau de pression et le mandrin soit plus large que l'épaisseur de la bande déjà entrée d'une valeur supérieure à l'épaisseur de la bande et le rouleau de pression étant à nouveau abaissé après le passage du début de la bande de cette position contre le mandrin dans sa position active, caractérisé en ce que la fente formée entre le rouleau de pression (5, 6, 7, 8) et le mandrin (4) en position active est réglée à une largeur correspondant à au moins un multiple n de l'épaisseur de la bande, n correspondant au nombre de couches de la bande à enrouler qui sont déjà enroulées autour du mandrin à l'emplacement du rouleau de pression, en ce que, de préférence à partir du début de la deuxième couche, on provoque un positionnement sans glissement de la bande (2) sur le mandrin (4) par une écartement du mandrin (4), les rouleaux de pression (5, 6, 7, 8) étant éloignés pendant le mouvement d'écartement du mandrin (4) de la valeur correspondant au mouvement radial des segments du mandrin.

2. Procédé selon la revendication 1, caractérisé en ce que la fente formée en position active diminue dans le sens d'introduction de la bande de rouleau de pression en rouleau de pression.

3. Procédé selon la revendication 1 ou 2, caractérisé en ce que la valeur de consigne de la fente formée entre les rouleaux de pression (5, 6, 7, 8) et le mandrin (4) est calculée de telle manière que les rouleaux de pression (5, 6, 7, 8) plient la bande (2) entrante sans toutefois exercer des forces radiales contre la surface du mandrin (4).

4. Procédé pour le réglage de cylindres actionnés par un agent de pression de rouleaux de pression pouvant être déplacés, servant à enrouler des bandes dans des bobineuses, le début de la bande entrante étant saisi lorsqu'il entoure le mandrin et étant entraîné et sa position étant utilisée pour le positionnement des rouleaux de pression et les rouleaux de pression étant soulevés avant l'introduction du début de la bande ainsi qu'avant le début de la spire suivante de telle manière que la fente formée entre le rouleau de pression et le mandrin soit plus large que l'épaisseur de la bande déjà entrée d'une valeur supérieure à l'épaisseur de la bande et le rouleau de pression étant à nouveau abaissé après le passage du début de la bande de cette position contre le mandrin dans sa position active, caractérisé en ce qu'on prévoit pour le dernier rouleau de pression (8) dans le sens d'introduction de la bande une position active qui est légèrement inférieure au multiple n de l'épaisseur de la bande, en ce qu'on prévoit pour l'avant-dernier rouleau de pression (7) dans le sens d'introduction de la bande une position active qui est supérieure/égale au multiple n de l'épaisseur de la bande, en ce qu'on prévoit pour les deux rouleaux de pression (6, 5) disposés avant les deux derniers rouleaux de pression (7, 8) des positions actives qui dépassent le multiple n de l'épaisseur de la bande d'une certaine valeur, en ce que, dans le sens opposé au sens d'introduction de la bande, ladite valeur augmente de rouleau de pression (6) en rouleau de pression (5) et en ce que, de préférence à partir de la deuxième couche, on provoque un positionnement sans glissement de la bande (2) sur le mandrin (4) par un écartement du mandrin (4), les rouleaux de pression (5, 6, 7, 8) étant éloignés pendant le mouvement d'écartement du mandrin (4) de la valeur correspondant au mouvement radial des segments du mandrin.

5. Procédé selon au moins une des revendications 1 à 4, caractérisé en ce que la hauteur des positions avant l'introduction du début de la bande ou avant le début de la spire suivante diminue de rouleau de pression en rouleau de pression dans le sens d'introduction de la bande (2).

6. Procédé selon au moins une des revendications 1 à 4, caractérisé en ce que les rouleaux de pression (5, 6, 7, 8) sont positionnés à même hauteur avant l'introduction du début de la bande ou avant le début de la spire suivante.

7. Procédé selon au moins une des revendications 1 à 6, caractérisé en ce que les rouleaux de pression (5, 6, 7, 8) sont amenés en position soulevée par un régulateur de position et en position active par un régulateur de force.

8. Procédé selon la revendication 7, caractérisé en ce que le circuit de réglage de force est de préférence réglé de manière proportionnelle, en ce que la référence de la valeur de consigne de force correspond à la force de guidage de la bande, en ce que, lorsqu'on atteint la force de guidage prédéfinie de la bande, la valeur instantanée du circuit de réglage de la position est considérée comme valeur de base à laquelle on ajoutera l'incrément suivant lors du prochain déplacement dans la position soulevée comme valeur de consigne globale.

9. Procédé selon au moins une des revendications 1 à 6, caractérisé en ce que les rouleaux de pression (5, 6, 7, 8) sont placés en position active par un régulateur de position, le dernier rouleau de pression (8) dans le sens d'introduction de la bande étant au moins positionné par un régulateur de pression et de force.

10. Procédé selon au moins une des revendications 1 à 9, caractérisé en ce que la position du début de la bande est déterminée en continu au moyen d'un système de poursuite de la bande, en ce que le système de poursuite de la bande est démarré par un indicateur d'accélération et/ou par un capteur de force sur le taquet de départ de la ligne de cylindre placé avant le mandrin ou par un interrupteur (3) sans contact détectant le début de la bande, en ce que le système de poursuite de la bande est synchronisé par des indicateurs d'accélération et/ou par des capteurs de force (10, 10', 10'', 10''') de la bande (2) entrante disposés sur les rouleaux de pression (5, 6, 7, 8) et en ce que la position du début de la bande est calculée à partir de la vitesse circonférentielle de cylindre du taquet (1), à partir de l'épaisseur de la bande ainsi qu'à partir des dimensions géométriques de la bobineuse.

11. Procédé selon au moins une des revendications 1 à 10, caractérisé en ce que le mandrin (4) est écarté par un régulateur de position et en ce que la valeur de l'écartement radial des rouleaux de pression (5, 6, 7, 8) du mandrin (4) est extrait du circuit de réglage de la position (12).

12. Procédé selon au moins une des revendications 1 à 11, caractérisé en ce qu'en fonction du dépassement des valeurs seuil prédéfinies des forces exercées sur la bande par les rouleaux de pression (5, 6, 7, 8) mesurées par des indicateurs de force (10, 10', 10'', 10'''), tous les rouleaux de pression (5, 6, 7, 8) sont écartés d'une même distance du mandrin (4) et en ce que, lorsque la ou les valeurs seuil sont encore dépassées, les rouleaux de pression (5, 6, 7, 8) sont complètement écartés du mandrin (4).
